# EUROPÄISCHE PATENTSCHRIFT

(11) **EP 2 265 420 B1**
(45) Veröffentlichungstag und Bekanntmachung des Hinweises auf die Patenterteilung: **29.06.2016**
(21) Anmeldenummer: 08873254.0
(22) Anmeldetag: 18.11.2008
(51) Int. Cl.: B25D 17/24

(54) **HANDWERKZEUGMASCHINE FÜR SCHLAGEND ANGETRIEBENE EINSATZWERKZEUGE**
HAND-HELD POWER TOOL FOR IMPACTING DRIVEN TOOL ATTACHMENTS
MACHINE-OUTIL PORTATIVE POUR OUTILS ENTRAÎNÉS EN FRAPPE

(30) Priorität: 14.03.2008 DE 102008000687
(43) Veröffentlichungstag der Anmeldung: 29.12.2010
(73) Patentinhaber: Robert Bosch GmbH, 70442 Stuttgart (DE)
(72) Erfinder: BAUMANN, Otto, 70771 Leinfelden-Echterdingen (DE); SCHMID, Hardy, 70565 Stuttgart (DE); HERR, Tobias, 70569 Stuttgart (DE)
(86) Internationale Anmeldenummer: PCT/EP2008/065707
(87) Internationale Veröffentlichungsnummer: WO 2009/112100

(56) Entgegenhaltungen:
- EP-A1- 1 779 979
- EP-A2- 1 475 190
- WO-A1-2008/010467
- WO-A1-2009/077241
- DE-U1- 8 708 167
- US-A- 5 025 562

## Beschreibung

### Stand der Technik

Die Erfindung betrifft eine Handwerkzeugmaschine nach der Gattung des unabhängigen Anspruchs 1 und wie aus der DE 87 08 167 U1 bekannt.

Aus DE 198 51 888 ist schon eine Handwerkzeugmaschine für schlagend angetriebene Einsatzwerkzeuge, insbesondere ein Bohr- und/oder Meißelhammer, bekannt, welcher ein Luftpolsterschlagwerk mit einer Schlagachse und einer dazu parallelen Zwischenwelle aufweist, wobei die Erregerhülse des Luftpolsterschlagwerks mittels einer als Taumelantrieb ausgeführten Huberzeugervorrichtung angetrieben. Der Taumelantrieb umfasst dabei eine Taumelscheibe mit einem angeformten Taumelfinger, welche auf einer Antriebshülse mittels eines Taumelslagers derart gelagert ist, dass der Taumelfinger mittels einer auf der Antriebshülse vorgesehenen, zu der Zwischenwelle gegen einen Winkel verkippten Laufbahn der Lagerelemente durch Rotation der Zwischenwelle in eine axiale Auslenkbewegung versetzt wird. Durch Rückwirkungen des Luftpolsterschlagwerks, welche unter anderem durch an der Erregerhülse angreifende Massenkräfte verursacht werden, werden in der Handwerkzeugmaschine Schwingungen erzeugt. Diese Schwingungen werden als Vibrationen auf das Gehäuse der Handwerkzeugmaschine und von dort über den Handgriff der Handwerkzeugmaschine auf einen Bediener übertragen. Um die auftretenden Massenkräfte zu reduzieren, weist die Handwerkzeugmaschine der DE 198 51 888 ein als Gegenschwinger ausgeführtes Gegengewicht auf, welches mittels eines zweiten, diametral gegenüber dem ersten Taumelfinger an der Taumelscheibe angeformten Taumelfinger angetrieben wird. Durch die diametral gegenüberliegende Anordnung der Taumelfinger stellt sich zwischen den axialen Auslenkbewegungen der Taumelfinger eine Phasenverschiebung Δ von 180° ein. Die Massenkräfte, welche sich durch die oszillierende Auslenkbewegung der Erregerhülse einstellen, sind in den Umkehrpunkten, also im Bereich der maximal auftretenden Geschwindigkeitsänderungen besonders hoch, so dass deren Kompensation bei einer Phasenverschiebung Δ des Gegenschwingers von 180° zur Auslenkbewegung der Erregerhülse besonders effektiv ist.

Neben den Massenkräften treten in Luftpolsterschlagwerken unter anderem durch sich zyklisch ändernde Druckverhältnisse im Luftpolster des Luftpolsterschlagwerks sogenannte Luftkräfte auf, welche ebenfalls Schwingungen anregen. Insbesondere bei sehr leicht konstruierten Erregerhülsen können die Luftkräfte die Massenkräfte sogar überwiegen. Das Maximum der Luftkräfte wird durch die Verdichtung der Luftpolsters typischerweise zwischen 260° und 300° nach dem vorderen Totpunkt der Axialbewegung der Erregerhülse erreicht.

Neben den unter anderem aus der DE 198 51 888 und der DE 10 2007 061 716 bekannten Taumelantrieben der Luftpolsterschlagwerke sind ferner Luftpolsterschlagwerke bekannt, bei denen der Kolben des Schlagwerks durch einen Kurbelantrieb erfolgt. Insbesondere sind hier Kurbelantriebe bekannt, bei welchen der Kolben mittels eines Pleuels mit einer Kurbelscheibe verbunden und angetrieben wird.

### Offenbarung der Erfindung

### Vorteile der Erfindung

Die erfindungsgemäße Handwerkzeugmaschine mit den Merkmalen des Hauptanspruchs hat den Vorteil, dass die Bewegung des Gegenschwingers in ihrer Phasenlage auf die aus den Massen- und Luftkräften resultierenden, schwingungsanregenden Effektivkräfte besonders effektiv abgestimmt werden kann.

Durch den separaten Antrieb des Gegenschwingers ergibt sich weiters der Vorteil, dass der Gegenschwinger bauraumgünstig im Maschinengehäuse angeordnet werden kann, ohne dass besonders aufwendige Lagerungen notwendig sind.

Durch die in den Unteransprüchen aufgeführten Maßnahmen ergeben sich vorteilhafte Weiterbildungen und Verbesserungen der im Hauptanspruch angegebenen Merkmale. Eine kompakte Bauform einer erfindungsgemäßen Handwerkzeugmaschine wird durch einen Antrieb der mindestens einen zusätzlichen zweiten Huberzeugungsvorrichtung durch die Zwischenwelle erreicht.

Ein besonders wirksamer Antrieb des Gegenschwingers wird durch eine Phasenverschiebung Δ ungleich 90° erreicht. Vorzugsweise liegt die Phasenverschiebung Δ zwischen der Bewegung der ersten Hubelements und der Bewegung des zweiten Hubelements zwischen 190° und 260°. In einer besonders bevorzugten Ausführung liegt die Phasenverschiebung Δ zwischen 200° und 240°.

Eine besonders wirksame Ausführung des Gegenschwingers weist mindestens eine Gegenschwingermasse auf. Diese wird entlang einer linearen oder nicht-linearen Bewegungsbahn, insbesondere entlang einer Geraden oder eines Kreisbogens, geführt. Eine kompakte und zugleich effektive Ausführung des Gegenschwingers weist eine nahe der Schlagachse liegende Schwerpunktsbahn auf. In besonders bevorzugter Weise liegt die Schwerpunktsbahn parallel, vorzugsweise koaxial zur Schlagachse.

In einer bevorzugten Ausführung ist die Kupplungsvorrichtung als Einrückkupplung ausgeführt. In einer besonders bevorzugten Form ist ein axialer Verschiebeweg zwischen einem eingerückten Zustand und einem geöffneten Zustand vorgesehen.

Besonders günstig wirkt sich eine Ausgestaltung aus, bei der ein Hub des Hubelements der zweiten Huberzeugungsvorrichtung sich linear mit dem Verschiebeweg ändert. Dadurch kann die eine Amplitude der Bewegung des Gegenschwingers auf besonders einfache Weise einstellbar ausgeführt werden.

In einer anderen Weiterentwicklung der erfindungsgemäßen Handwerkzeugmaschine weist die zweite Huberzeugungsvorrichtung ein zusätzliches Auslenkelement auf. Vorzugsweise kann durch das zusätzliche Auslenkelement ein zweiter Gegenschwinger angetrieben werden. Abhängig von der relativen Positionierung des zusätzlichen Auslenkelements zum Hubelement des zweiten Huberzeugungsvorrichtung weist die Bewegung des zusätzlichen Auslenkelement eine zweite, insbesondere von der Phasenverschiebung Δ abweichende Phasenverschiebung Δ_{A} auf.

Bei einer besonders leistungsfähigen Ausführung einer erfindungsgemäßen Handwerkzeugmaschine ist die erste Huberzeugungsvorrichtung als ein erster Kurbelantrieb ausgeführt. Der Kurbelantrieb umfasst dabei eine zumindest eine Pleuel und eine Kurbelscheibe. Auf der Kurbelscheibe ist ein Exzenterpin vorgesehen. Das Pleuel greift an dem Exzenterpin an. Dadurch wirkt das Pleuel als ein erstes Hubelement.

Ein effektiver und kompakter Antrieb des Kurbelantriebs ist durch ein erstes Kegelrad möglich, welches auf der Zwischenwelle angeordnet ist. Das erste Kegelrad ist dabei durch die Zwischenwelle drehend antreibbar.

Vorteilhafterweise ist ein zweites Kegelrad vorgesehen, welches auf einer Kegelradwelle angeordnet ist. Die Kegelradwelle erstreckt sich vorteilhafterweise senkrecht zur Zwischenwelle. Das zweite Kegelrad ist drehfest mit der Kegelradwelle verbunden und ist durch das erste Kegelrad drehend antreibbar.

In einer besonders kompakten Ausführung ist die, den Exzenterpin tragende Kurbelscheibe auf der Kegelradwelle angeordnet. Durch eine drehfeste, vorzugsweise lösbar drehfeste Verbindung zur Kegelradwelle, ist die Kurbelscheibe antreibbar.

In einer bevorzugten Ausführungsform einer erfindungsgemäßen Handwerkzeugmaschine ist die zweite Huberzeugungsvorrichtung als ein zweiter Taumelantrieb ausgeführt. Dieser zweite Taumelantrieb umfasst zumindest eine, eine zweite Laufbahn tragende, zweite Antriebshülse, ein zweites Taumellager und eine zweite Taumelscheibe mit einem daran angeordneten Taumelfinger.

In einer weiteren bevorzugten Ausführungsform einer erfindungsgemäßen Handwerkzeugmaschine ist die zweite Huberzeugungsvorrichtung als Kurvenantrieb ausgebildet. Insbesondere ist der Kurvenantrieb als ein Zylinderkurvenantrieb mit einer auf einer Mantelfläche angeordneten, das mindestens eine zusätzliche Hubelement auslenkenden Bahnkurve ausgebildet. Der Gegenschwinger wird durch das zusätzliche Hubelement längs der Bahnkurve ausgelenkt.

In einer bevorzugten Weiterentwicklung ist der Kurvenantrieb als Stirnkurvenantrieb oder als Nockenantrieb ausgeführt, welcher ein Flächenprofil aufweist. Auf den Gegenschwinger wirkt Andruckelement wirkt, so dass der Gegenschwinger an das Flächenprofil andrückbar ist, und dem Flächenprofil folgend auslenkbar ist.

In einer weiteren bevorzugten Ausführungsform einer erfindungsgemäßen Handwerkzeugmaschine ist die zweite Huberzeugungsvorrichtung als Schubstangenantrieb ausgeführt, wobei der Gegenschwinger über eine Schubstange mit der Zwischenwelle wirkverbunden ist.

Eine bevorzugte Weiterentwicklung der erfindungsgemäßen Handwerkzeugmaschine weist ein Bewegungsablauf des zweiten Hubelements ein von einer Sinusform abweichendes Zeitverhalten auf. Durch ein von der Sinusform abweichendes Zeitverhalten kann in vorteilhafter Weise der Bewegungsablauf des Gegenschwingers an ein Zeitverhalten der schwingungsanregenden Effektivkräfte angepasst werden.

Bei einer weitere bevorzugte Weiterentwicklung der erfindungsgemäßen Handwerkzeugmaschine weist eine Auslenkung des ersten Hubelements eine erste Frequenz auf. Eine Auslenkung des zweiten Hubelements der zweiten Huberzeugungsvorrichtung weist eine, insbesondere von der ersten Frequenz abweichende, zweite Frequenz aufweist. In einer besonders bevorzugten Ausführung ist die zweite Frequenz insbesondere etwa halb so groß wie die erste Frequenz. Dadurch wird in vorteilhafter Weise ein zusätzlicher Freiheitsgrad zur Anpassung der Bewegung des Gegenschwingers an das Zeitverhalten der schwingungsanregenden Effektivkräfte erreicht.

### Beschreibung der Zeichnungen

Ausführungsbeispiele der Erfindung und Beispiele, die das Verständnis der Erfindung erleichtern, sind in den Zeichnungen dargestellt und in der folgenden Beschreibung näher erläutert. Es zeigen:
Fig. 1a eine Seitenansicht eines ersten nicht erfindungsgemäßen Beispiels
Fig. 1b eine Schnittansicht durch das Beispiel nach Fig. 1a (Linie T-T)
Fig. 1c eine Schnittansicht durch das Beispiel I nach Fig. 1c (Linie U-U)
Fig. 2a bis 2d je eine Darstellung der Huberzeugungsvorrichtungen aus Fig. 1a in unterschiedlichen Phasen der Bewegung
Fig. 3a und 3b je eine perspektivische Darstellung eines alternativen Gegenschwingers als zweites nicht erfindungsgemäßes Beispiel
Fig. 4a eine perspektivische Schemaansicht eines dritten nicht erfindungsgemäßen Beispiels
Fig. 4b eine perspektivische Schemaansicht eines vierten nicht erfindungsgemäßen Beispiels
Fig. 4c eine perspektivische Schemaansicht eines fünften nicht erfindungsgemäßen Beispiels
Fig. 4d eine perspektivische Schemaansicht eines sechsten nicht erfindungsgemäßen Beispiels
Fig 5a eiene schematische Seitenansicht einer Weiterentwicklung des Beispiels aus Fig. 1a als erstes erfindungsgemäßes Ausführungsbeispiel
Fig. 5b eine schematische Seitenansicht einer anderen Weiterentwicklung des Beispiels aus Fig. 1a als zweites erfindungsgemäßes Ausführungsbeispiel
Fig. 6 eine schematische Seitenansicht eines siebten nicht erfindungsgemäßen Beispiels
Fig. 7 eine schematische Seitenansicht eines achten nicht erfindungsgemäßen Beispiels
Fig. 8a eine schematische Seitenansicht einer Weiterentwicklung des Beispiels aus Fig. 7 als neuntes nicht erfindungsgemäßes Beispiel
Fig. 8b eine Schnittansicht durch das Beispiel aus Fig. 8a (Linie A-A)
Fig. 8c eine schematische Darstellung der Phasenbeziehung der Bewegungen der Hubelemente gemäß dem Beispiel aus Fig. 8a
Fig. 9 eine schematische Seitenansicht eines zehnten nicht erfindungsgemäßen Beispiels
Fig. 10 eine schematische Seitenansicht eines elften nicht erfindungsgemäßen Beispiels Beschreibung der Beispiele und der erfindungsgemäßen Ausführungsbeispiele

Fig. 1a zeigt eine Seitenansicht eines Teilbereichs eines Bohrhammers 1 als Beispiel einer nicht erfindungsgemäßen Handwerkzeugmaschine. Der Bohrhammer 1 umfasst ein hier nicht dargestelltes Maschinengehäuse 2, welches einen hier nicht gezeigten Antriebsmotor sowie einen Getriebebereich 3 umgibt. Der Getriebebereich 3 wird durch einen Zwischenflansch 21 aufgenommen, über welchen er mit einem, den Antriebsmotor tragenden Teilbereich des Maschinengehäuses 2 verbunden ist. Der Getriebebereich 3 weist eine Getriebevorrichtung 4 auf, durch welche ein Hammerrohr 5 mit dem Antriebsmotor gekoppelt werden kann, so dass dieses drehend antreibbar ist. Das Hammerrohr 5 ist im Getriebebereich 3 angeordnet und ist drehbar im Zwischenflansch 21 gelagert. Dabei erstreckt sich das Hammerrohr 5 längs einer Maschinenachse 6 vom Zwischenflansch 21 weg. Durch die Getriebevorrichtung 4 wird ein durch den Antriebsmotor bereitgestelltes Drehmoment über die Getriebevorrichtung 4 auf das Hammerrohr 5 übertragen. Bezüglich der Getriebevorrichtung 4 kann hier auch von einem Drehantrieb des Hammerrohrs 5 gesprochen werden.

Zum Drehantrieb des Hammerrohrs 5 weist die Getriebevorrichtung 4 eine Zwischenwelle 7 auf, welche parallel zur Maschinenachse 6 im Getriebebereich 3 des Maschinengehäuses 2 unterhalb des Hammerrohrs 5 angeordnet ist. Die Zwischenwelle 6 ist durch mehrere Lagervorrichtungen 8 vom Maschinengehäuse 2 drehentkoppelt. In einem vom Antriebsmotor abgewandten Teilbereich 9 der Zwischenwelle 7 ist ein als Abtriebsstirnrad 10a ausgeführtes Abtriebsrad 10 angeordnet und drehfest mit der Zwischenwelle 7 verbunden. Am Hammerrohr 5 ist ein Antriebsstirnrad 11 angeordnet, welches mit dem Abtriebsstirnrad 10a kämmt. Das Antriebsstirnrad 11 ist über eine Überlast-Sicherheitskupplung 12 mit dem Hammerrohr 5 wirkverbunden. Liegt das am Antriebsrad 11 anliegende Drehmoment unter einem Grenzmoment der Überlast-Sicherheitskupplung 12, so ist das Antriebsrad 11 drehfest mit dem Hammerrohr 5 verbunden. Dadurch wird das am Antriebsrad 11 anliegende Drehmoment auf das Hammerrohr 5 übertragen.

An einem Ende des Hammerrohrs 5 ist ein Werkzeughalter 5a vorgesehen, in welchen hier nicht gezeigte Einsatzwerkzeuge eingesetzt werden können. Dabei ist der Werkzeughalter 5a drehfest mit dem Hammerrohr 5 verbunden. Der Werkzeughalter 5a überträgt so das auf das Hammerrohr wirkende Drehmoment auf das Einsatzwerkzeug.

In typischen Bohrhämmern, wie sie z.B. aus der DE 198 51 888 C1 bekannt sind, stellt der Werkzeughalter 5a darüber hinaus eine begrenzte axiale Beweglichkeit des Einsatzwerkzeugs längs einer, durch eine Längserstreckung des Einsatzwerkzeugs definierten Werkzeug- oder Schlagachse bereit. Typischerweise sind die Werkzeug- oder Schlagachse und die Maschinenachse 6 koaxial zu einander ausgerichtet, so dass im Weiteren der Begriff Schlagachse 6 synonym zur Maschinenachse 6 verwendet wird.

Neben dem Drehantrieb des Hammerrohr kann mittels der Getriebevorrichtung 4 ein hier nicht näher gezeigtes Luftpolsterschlagwerk angetrieben werden, wie es z.B. aus der DE 198 51 888 C1 bekannt ist. Bei derartigen Luftpolsterschlagwerken wird ein im Hammerrohr 5 axial verschieblich angeordneter Kolben in oszillierende Axialbewegung versetzt, so dass Druckmodulationen in einer zwischen der einem Inneren des Hammerrohrs 5 zugewandten Stirnfläche des Kolbens und einer dieser Stirnfläche zugewandten Stirnfläche eines ebenfalls im Hammerrohr 5 axial verschieblich angeordneten Schlagelements vorgesehenen Luftfeder erzeugt werden. Dadurch wird das Schlagelement längs der Schlagachse 6 beschleunigt.

Bewegt sich der Kolben in Richtung auf den Werkzeughalter zu wird das Schlagelement solange beschleunigt bis es auf einen Endbereich des Einsatzwerkzeugs trifft. Dabei wird der Impuls des Schlagelements als Schlagimpuls auf das Einsatzwerkzeug übertragen.

Die Getriebevorrichtung 4 aus Fig. 1a umfasst eine als Taumelantrieb 13a ausgeführte erste Huberzeugungsvorrichtung 13. Der Taumelantrieb 13a ist dabei mit einer ersten Antriebshülse 14 in einem dem Antriebsmotor zugewandten Bereich 15 der Zwischenwelle 7 auf dieser angeordnet. Die Antriebshülse ist dabei verzugsweise drehfest mit der Zwischenwelle 6 verbunden. Auf der Antriebshülse 14 ist eine hier nicht dargestellte erste Laufbahn 16 vorgesehen. Die Laufbahn 16 ist dabei kreisförmig ausgebildet und in einer die Schlagachse 6 und die Zwischenwelle 7 beinhaltenden Schlagebene um einen Winkel W1 verkippt, der größer als null und kleiner als 180° ist und insbesondere vorzugsweise zwischen 45° und 135° liegt. Auf dieser ersten Laufbahn 16 ist ein hier nicht dargestelltes Taumellager 17 angeordnet, welches vorzugsweise als Kugellager ausgebildet ist. Das Taumellager 17 umfasst mindestens ein, vorzugsweise jedoch zwei oder mehrere Lagerelemente 18, welche verzugsweise als Kugeln ausgeführt sind. Am besten sind die Laufbahn 16 sowie das Taumellager 17 in Fig. 1c zu erkennen. Um das Taumellager 17 ist eine Taumelscheibe 19 angeordnet, welche die Lagerelemente 18 des Taumellagers 17 umfasst. An der Taumelscheibe 19 ist ein hier nicht dargestellter Taumelfinger 20 angeordnet, vorzugsweise angeformt. Der Taumelfinger 20 erstreckt sich von der Zwischenwelle 7 weg in Richtung der Schlagachse 6. Sein hier nicht dargestelltes vorderes Ende ist in einem Drehlager aufgenommen, welches am hinteren Ende des Kolbens des Luftpolsterschlagwerkes vorgesehen ist.

Durch eine Drehbewegung der Zwischenwelle 6 wird die Antriebshülse 14 mit der darauf vorgesehenen Laufbahn 16 in Drehung versetzt. Das Taumellager 17 wird mit seinen Lagerelementen 18 auf der Laufbahn 16 zwangsgeführt, so dass die Taumelscheibe 19 zwar von der Zwischenwelle 7 drehentkoppelt ist, jedoch durch die Zwangsführung in eine Taumelbewegung versetzt wird. Die Taumelbewegung hat zur Folge das Taumelfinger 20 eine oszillierende Axialbewegung in Richtung der Schlagachse 6 vollführt. Der Taumelfinger 20 wirkt dabei als erstes Hubelement 20a der ersten Huberzeugungsvorrichtung 13. Über das Drehlager wird die oszillierende Axialbewegung des Taumelfingers 20 auf den Kolben des Luftpolsterschlagwerks übertragen.

Die Getriebevorrichtung 4 aus Fig. 1a weist weiters eine zweite Huberzeugungsvorrichtung 23 auf, welche im vorliegenden Beispiel als zweiter Taumelantrieb 23a ausgeführt ist. Am besten ist der zweite Taumelantrieb 23a in Fig. 1c zu sehen. Der zweite Taumelantrieb 23a ist dabei auf einer dem Antriebsmotor abgewandten Stirnseite des ersten Taumelantriebs 13a auf der Zwischenwelle 7 angeordnet. In Aufbau und prinzipieller Funktion gleicht der zweite Taumelantrieb 23a dem bereits beschriebenen ersten Taumelantrieb 13a. Insbesondere weist der zweite Taumelantrieb 23a eine zweite Antriebshülse 24 mit einer zweiten Laufbahn 26, wobei die zweite Antriebshülse 24 vorzugsweise drehfest mit der Zwischenwelle 7 gekoppelt ist. Darüber hinaus ist ein zweites Taumellager 27 mit Lagerelementen 28 vorgesehen, welche längs der zweiten Laufbahn 26 geführt sind und durch eine zweite Taumelscheibe 29 umfasst werden. Die Taumelscheibe 29 trägt dabei einen zweiten Taumelfinger 30. Die zweite Laufbahn 26 ist dabei in der die Schlagachse 6 und die Zwischenwelle 7 beinhaltenden Schlagebene um einen Winkel W2 verkippt, welcher größer als null und kleiner als 180° ist und insbesondere vorzugsweise zwischen 45° und 135° liegt. Der zweite Taumelfinger 30 ist gegenüber dem ersten Taumelfinger 20 um einen Verdrehwinkel WV in Umfangsrichtung der Zwischenwelle 7 aus der Schlagebenen herausgedreht, wie es in Fig. 1b dargestellt ist. Durch Wahl des Verdrehwinkels WV erfolgt eine Anpassung des zweiten Taumelantriebs 23a an bauliche Randbedingungen im Maschinengehäuse 2. Darüber hinaus wird durch den Verdrehwinkel WV eine mögliche Kollision des ersten Taumelfingers 20 mit dem zweiten Taumelfinger 30 im Betrieb der Getriebevorrichtung 4 auch bei großen Hüben der Taumelfinger 20, 30 vermieden.

Das von der zweiten Taumelscheibe 29 weg weisende Ende des Taumelfingers ist in einem Gegenschwinger 31 aufgenommen. Der Gegenschwinger 31 kann zur reibungsarmen Aufnahme des Taumelfingers 30 ein Aufnahmedrehlager 32 aufweisen, welches in Fig. 1c dargestellt ist. In dem hier gezeigten Beispiel ist der Gegenschwinger 31 im Wesentlichen als Gegenschwingermasse 33 ausgeführt. Die Gegenschwingermasse 33 ist dabei als zylinderförmiger Massenkörper ausgebildet. Der Gegenschwinger 31 ist im ersten Beispiel seitlich an einem hülsenförmigen Abschnitt 22 des Zwischenflansches 21 axial verschieblich angeordnet. Der hülsenförmige Abschnitt 22 ist dazu mit einer Aufnahmenut 36 versehen, in welcher die zylinderförmige Gegenschwingermasse 33 aufgenommen wird. Der Gegenschwinger 31 wird durch ein Führungselement 34 umfasst, wie es in Fig. 1b dargestellt ist. Das Führungselement 34 ist im vorliegenden Beispiel mittels Schraubverbindungen lösbar am hülsenförmigen Abschnitt 22 befestigt. Dem Fachmann sind darüber hinaus weitere Befestigungsmöglichkeiten wie z.B. Klemm-, Rast-, Niet-, Löt-oder Schweißverbindungen bekannt, welche hier vorteilhaft werden können. Darüber hinaus kann das Führungselement auch zum Beispiel im umgebenden Maschinengehäuse 2 angeordnet sein. Der Gegenschwinger 31 wird durch das Führungselement 34 und Aufnahmenut 25 auf einer linearen Bahn, insbesondere einem zur Schlagachse 6 parallelen Geradenstück, geführt. Es kann jedoch vorteilhaft sein, den Gegenschwinger 31 auf andere Bahnformen, insbesondere längs eines Kreisbogens oder anderen nicht-linearen Bahnformen wie z.B. parabolischen, elliptischen oder hyperbolischen Bahnen zu führen. Dem Fachmann wird im jeweiligen Anwendungsfall die Auswahl der geeignesten Bahnform nicht schwer fallen.

Die erste Antriebshülse 14 und die zweite Antriebshülse 24 sind im vorliegenden Beispiel drehfest miteinander verbunden. Dabei wird zwischen der ersten Laufbahn 16 und der zweiten Laufbahn 26 durch Wahl eines Orientierungswinkels WO in Umfangsrichtung der Zwischenwelle 7 eine relative Drehlage der Laufbahnen zueinander eingestellt. In dem vorliegenden Beispiel der Handwerkzeugmaschine ist der Orientierungswinkel WO gleich dem Verdrehwinkel WV des zweiten Taumelfingers 20. Dies ist unter anderem in Fig. 1b zu erkennen. Aus der relativen Drehlage und den Winkeln W1 und W2 des ersten bzw. zweiten Taumelfingers 20, 30 ergibt sich eine Phasenverschiebung Δ zwischen den oszillierenden Axialbewegungen der beiden Taumelfinger 20, 30.

Zur Herstellung einer drehfesten Verbindung kommen unterschiedliche Verbindungstechniken in Frage.

Für eine formschlüssige Verbindung kann die erste Antriebshülse 14 an ihrem der zweiten Antriebshülse 24 zugewandten Ende mit Rastelementen wie z.B. einer Stirnverzahnung, einer Verzahnung auf der äußeren Mantelfläche oder ähnlichen Ausformungen versehen sein. Die zweite Antriebshülse 24 ist demgegenüber mit korrespondierenden Aufnahmeelementen versehen, in welche, insbesondere bei der Montage der Getriebevorrichtung 4, die Rastelemente eingreifen, um eine formschlüssige Verbindung herzustellen.

Eine kraftschlüssige Verbindung kann zum Beispiel durch eine Presspassung zwischen der ersten Antriebshülse 14 und der zweiten Antriebshülse 24 herbeigeführt werden. Neben dieser einfachen kraftschlüssigen Verbindung können unter Umständen auch komplexere Verbindungen, welche zum Beispiel ein zusätzliches Verbindungsglied, beispielsweise eine Verbindungshülse, umfassen.

Neben den form- und/oder kraftschlüssigen Verbindungen kennt der Fachmann weitere Verbindungstechniken wie zum Beispiel Kleben, Löten oder Schweißen die unter Umständen vorteilhaft eingesetzt werden können.

In einer bevorzugten, besonders kostengünstigen Form kann die erste Antriebshülse und die zweite Antriebshülse auch einteilig hergestellt sein. Dafür kommen insbesondere die Sintertechnik oder der Metallspritzguss (MIM) in Frage.

Darüber hinaus kann es aber auch vorteilhaft sein, wenn die drehfeste Verbindung lösbar, insbesondere axial lösbar ausgeführt ist.

Im Betrieb des Bohrhammers 1 entstehen durch die oszillierenden Axialbewegungen des Kolbens und/oder des Schlagelements und/oder des Einsatzwerkzeugs bei Änderung des jeweilige Bewegungszustands des Kolbens und/oder des Schlagelements und/oder des Einsatzwerkzeugs auf Grund deren Masse Trägheitskräfte. Diese Trägheitskräfte werden im Weiteren als Massenkräfte bezeichnet. Insbesondere eine Änderung des Bewegungszustandes des Kolbens erzeugt teilweise sehr hohe Massenkräfte. Neben den kinematischen Größen des Bewegungsablaufs, wie z.B. den momentanen Beschleunigungen, hängen die Massenkräfte insbesondere von der Masse des Kolbens und damit von seiner Geometrie und dem verwendeten Material ab.

Die Massenkräfte wirken direkt auf den Kolben, das Schlagelement und das Hammerrohr und regen diese zu Schwingungen an. Insbesondere bei einem sinusförmigen Bewegungsablauf des Kolbens sind die Beschleunigungen an den Umkehrpunkten der Axialbewegung des Kolbens relativ hoch, so dass die Massenkräfte ein impulsartiges Zeitverhalten zeigen und besonders starken Schwingungsanregungen auftreten. Auf Grund ihrer direkten Verbindung zum Bewegungsablauf des Kolbens ist das Zeitverhalten synchron zum Bewegungszustand des Kolbens.

Zur Reduktion der Massenkräfte des oben beschriebenen Luftpolsterschlagwerks wird der Gegenschwinger 31 vorzugsweise gegenphasig zur oszillierenden Axialbewegung des Kolbes ausgelenkt. Zwischen der oszillierenden Axialbewegung des Kolbens und der oszillierenden Axialbewegung des Gegenschwingers 31 herrscht im Falle reiner Massenkräfte günstigerweise eine Phasenverschiebung Δ von 180°. Neben einer Masse der Gegenschwingermasse 33 stellt der Hub der oszillierenden Axialbewegung des Gegenschwingers 31 einen Parameter zur Abstimmung einer Reduktionswirkung des Gegenschwingers 31 auf das jeweilige Luftpolsterschlagwerk dar.

Wie eingangs bereits beschrieben wirken in Luftpolsterschlagwerken jedoch nicht ausschließlich Massenkräfte schwingungsanregend. Vielmehr können die sogenannten Luftkräfte eine erheblichen Einfluss auf eine Schwingungsanregung haben. Insbesondere bei steigender Schlagleistung der Bohrhämmer bei gleichzeitiger Massereduktion der bewegten Komponenten wie z.B. des Kolbens übernehmen die Luftkräfte eine dominante Bedeutung bei der Schwingungsanregung. Wie bereits geschildert unterliegen die Luftkräfte auf Grund fluidmechanischer Effekte einer Phasenverschiebung zur oszillierenden Axialbewegung des Kolbens, welche typischerweise im Bereich zwischen 260° und 300° nach einem vorderen Totpunkt VT der oszillierenden Axialbewegung des Kolbens liegt. Mit dem Gegenschwinger 31 kann auf einfache Weise eine optimale Wahl der Phasenverschiebung Δ zwischen der oszillierenden Axialbewegung des Kolbens und der oszillierenden Axialbewegung des Gegenschwingers 31 getroffen und eingestellt werden. In realen Luftpolsterschlagwerken wird der Abgleich der Phasenverschiebung Δ ein zeitliches Verhalten der schwingungsanregenden Effektivkräfte, welche sich aus den Massenkräften und den Luftkräften zusammensetzen, berücksichtigen. Vorzugsweise wird die Phasenverschiebung Δ zwischen 190° und 260° liegen. In einem besonders bevorzugten Beispiel liegt die Phasenverschiebung Δ zwischen 200° und 240°.

In den Fig. 2a bis 2b ist der Ablauf der oszillierenden Axialbewegungen eines Kolbens 38 und des Gegenschwingers 31 und damit des ersten Taumelfingers 20 und des zweiten Taumelfingers 30 für einen Fall beispielhaft gezeigt. Die Figuren zeigen dabei unterschiedliche Bewegungsphasen. In Fig. 2a ist der Kolben 38 in seinem vordern Totpunkt, was durch die Markierung "Schlagantrieb VT 0°" markiert ist. Der Gegenschwinger 31 befindet sich zu diesem Zeitpunkt in einer Stellung vor seinem hinteren Totpunkt, welcher durch die Markierung "Gegengewicht HT" bezeichnet ist. In Fig. 2b ist der Kolben 38 auf seinem Weg zu seinem hinteren Totpunkt (Markierung "Schlagantrieb HT 180°"), während der Gegenschwinger 31 gerade seinen hinteren Totpunkt erreicht hat. In Fig. 2c hat der Kolben 38 seinen hinteren Totpunkt erreicht, während der Gegenschwinger 31 noch seinem vorderen Totpunkt (Markierung "Gegengewicht VT") entgegen strebt. Erst wenn, wie in Fig. 2d dargestellt, der Kolben 38 bereits seinen Weg in Richtung vorderem Totpunkt fortgesetzt hat, erreicht der Gegenschwinger 31 seinen vorderen Totpunkt und kehrt seine Bewegungsrichtung um.

Die Parameter Gegenschwingermasse, Hub des Gegenschwingers 31 und die Phasenverschiebung Δ stellen dabei vom jeweiligen Luftpolsterschlagwerk abhängige Optimierungsparameter dar, welche rechnerisch und/oder experimentell bestimmt werden können.

Eine bevorzugte Weiterentwicklung sieht an der zweiten Taumelscheibe 29 des zweiten Taumelantriebs 23a ein zusätzliches, hier nicht gezeigtes, Anlenkelement vor. Das zusätzliche Anlenkelement ist dabei vorzugsweise unter einem Umfangswinkel WA zum zweiten Taumelfinger 30 an der Taumelscheibe 29 angeordnet, vorzugsweise angeformt. Mit diesem Anlenkelement wird vorzugsweise insbesondere ein zweiter Gegenschwinger angetrieben.

Die Fig. 3a und 3b zeigen in perspektivischer Ansicht eine Weiterentwicklung der oben beschriebenen Handwerkzeugmaschine als zweites Beispiel dar. Die Bezugszeichen gleicher oder gleichwirkender Merkmale werden in der Darstellung um 100 erhöht.

Fig. 3a zeigt einen Gegenschwinger 131, welcher drei, durch ein bügelförmiges Verbindungselement 135 verbundene Gegenschwingermassen 133a, 133b, 133c umfasst.

In dem hier gezeigten Beispiel ist der Gegenschwinger 131 aus zwei vorwiegend spiegelsymmetrischen Halbelementen aufgebaut, um eine leichtere Montierbarkeit zu ermöglichen. Die Halbelemente werden im Zuge der Montage miteinander verschraubt.

Analog zum ersten Beispiel ist in Gegenschwingermasse 133a ein Aufnahmedrehlager 132 vorgesehen, in welchem der zweite Taumelfinger 130 des zweite Taumelantriebs 123 aufgenommen wird. Der Gegenschwinger 131 ist um den hülsenförmigen Abschnitt 122 des Zwischenflansches 121 angeordnet und auf diesem axial verschieblich gelagert. Dazu weist der hülsenförmige Abschnitt 122 Aufnahmenuten 136a, 136b, 136c auf, in welchen die zylinderförmigen Gegenschwingermassen 133a, 133b, 133c aufgenommen werden. Analog zum ersten Beispiel ist die Gegenschwinger 133a durch ein Führungselement 134 am hülsenförmigen Abschnitt 122 gehalten und geführt. Die Gegenschwingermassen 133a, 133b, 133c des zweiten Ausführungsbeispiels sind in ihren Massen und ihrer Positionierung so ausgelegt, dass der Gegenschwinger 131 einen zentral liegenden Schwerpunkt M aufweist.

Dieser Schwerpunkt M ist so angeordnet, dass er im Wesentlichen auf der Schlagachse 106 zu liegen kommt. Bei einer oszillierenden Axialbewegung des Gegenschwingers 131 beschreibt der Schwerpunkt M eine Schwerpunktsbahn, welche im Wesentlichen parallel, vorzugsweise koaxial zur Schlagachse 106 verläuft.

Durch die Schwerpunktsbahn des Gegenschwingers 131 kann der Gegenschwinger 131 den schwingungsanregenden Effektivkräfte besonders effektiv entgegenwirken, da diese Effektivkräfte direkt an Komponenten des Bohrhammers 101, wie z.B. dem Kolben des Luftpolsterschlagwerks, angreifen, die in bekannter Weise vorwiegend zylindersymmetrisch um die Schlagachse 6 angeordnet sind, so dass deren Schwerpunktsbahnen ebenfalls parallel, vorwiegend sogar koaxial zur Schlagachse 6 verlaufen.

Insbesondere kann die Form und Anzahl der mit einander verbundenen Gegenschwingermassen 133a, 133b, 133c von der hier gezeigten Ausführung abweichen.

Auch ein Beispiel des Gegenschwingers 131 als hülsenförmiges Bauteil kann eine vorteilhafte Abwandlung darstellen. Darüber hinaus können sich Abwandlungen des hier gezeigten Gegenschwingers 131 durch abweichende Aufteilungen in abweichende Halbelemente oder anderen Teilelementen und/oder deren gegenseitige Verbindung ergeben.

Fig. 4a zeigt eine perspektivische Schemaansicht eines dritten Beispiels einer Getriebevorrichtung 204. Die Bezugszeichen gleicher oder gleichwirkender Merkmale werden in der Darstellung um 100 erhöht. Von der Getriebevorrichtung 204 sind in Fig. 4a nur die auf dem, dem Antriebsmotor zugewandten Bereich 215 der Zwischenwelle 207 angeordneten erste und zweite Huberzeugungsvorrichtungen 213, 223 dargestellt, wobei anstelle der Zwischenwelle 207 nur eine Zwischenwellenachse 207a gezeigt ist. Die Huberzeugungsvorrichtungen sind in diesem Beispiel als erster Taumelantrieb 213a und als zweiter Taumelantrieb 223a ausgeführt. Dabei ist erste Taumelantrieb 213a in zu den vorangegangenen Beispielen bekannter Weise aufgebaut, so dass auf dessen Beschreibung verzichtet werden.

Das dritte Beispiel unterscheidet sich von den vorangegangenen Beispielen durch eine Modifikation des zweiten Taumelantriebs 223a. An der zweiten Taumelscheibe 229 sind zwei Abtriebsfinger 237a, 237b vorgesehen. Diese Abtriebsfinger 237a, 237b sind in seitlich Umfangsrichtung der Taumelscheibe 229 mit dieser verbunden, vorzugsweise an dieser angeformt. Die Abtriebsfinger 237a, 237b erstrecken sich bogenförmig um einen, mit dem ersten Taumelfinger 220 verbunden Kolben 238 des Luftpolsterschlagwerks. In dem gezeigten Beispiel sind Abtriebsfinger 237a, 237b spiegelsymmetrisch zur Schlagebene gestaltet, welche die Schlagachse 206 und die Zwischenwellenachse 207a beinhaltet. Es kann jedoch vorteilhaft sein, wenn von dieser Symmetrie abgewichen wird. An ihrem der Taumelscheibe 229 abgewandten Ende sind die Abtriebsfinger 237a, 237b mit einem ein Abtriebselement 239 tragenden Fingerkopf 240 verbunden, vorzugsweise einteilig mit diesem ausgeführt. Das Abtriebselement 239 steht mit dem Gegenschwinger 231 in Wirkverbindung. Insbesondere kann das Abtriebselement 239 ähnlich dem schon bekannten zweiten Taumelfinger 30, 130 in einem, an der Gegenschwingermasse 233 vorgesehenen Aufnahmedrehlager 232 aufgenommen sein. Durch diese Anordnung liegt die oszillierende Axialbewegung des Gegenschwingers 231 in der Schlagebene. Durch diese Anordnung ist keine Verdrehung eines Hubes des zweiten Taumelantriebs 223 gegenüber der Schlagebene notwendig. Dies vereinfacht die Abstimmung und kann bezüglich des Bauraums vorteilhaft sein. Entgegen den ersten beiden Beispielen ist die Phasenverschiebung Δ zwischen der durch den ersten Taumelfinger 220 ausgelösten oszillierenden Axialbewegung des Kolbens 238 und der oszillierenden Axialbewegung des Gegenschwingers 231 des dritten Beispiels allein durch eine Winkeldifferenz der Winkel W1 und W2 bestimmt. In seiner Wirkungsweise entspricht das dritte Beispiel dem ersten Beispiels, so dass auf dessen Beschreibung verwiesen wird.

In Fig. 4b ist eine abgewandelte Getriebevorrichtung des dritten Beispiels aus Fig. 4a als viertes Beispiels dargestellt. Die Darstellung ist dabei analog zu der Darstellung in Fig. 4a. Es wird an dieser Stelle nur auf Abwandlung eingegangen, da der grundlegende Aufbau und die Funktionsweise dem des dritten Beispiels entspricht.

Entgegen der Getriebevorrichtung des dritten Beispiels weist die zweite Taumelscheibe 229 des zweiten Taumelantriebs 223a nur an einer Seite einen Abtriebsfinger 237a auf. Der Abtriebsfinger 237a ist dabei bogenförmig ausgebildet. An seinem der Taumelscheibe 229 abgewandten Ende ist der Fingerkopf 240 angebracht, welcher das Abtriebselement 239 trägt. Auch in dieser Getriebevorrichtung ist der Gegenschwinger 231 in der Schlagebene oberhalb des Kolbens 238 angeordnet. In seiner Wirkungsweise entspricht das vierte Beispiel dem ersten Beispiel, so dass auf dessen Beschreibung verwiesen wird.

In Fig. 4c ist eine Kombination des zweiten Beispiels aus Fig. 3a und des dritten Beispiels aus Fig. 4a als fünftes Beispiel dargestellt. Die Darstellung ist dabei analog zu der Darstellung in Fig. 4a. Es wird an dieser Stelle nur auf Abwandlung eingegangen, da der grundlegende Aufbau und die Funktionsweise dem des dritten Beispiels entspricht.

Entgegen der Getriebevorrichtung des dritten Beispiels ähnelt der Gegenschwinger 231 des fünftens Beispiels in seinem Aufbau dem aus dem zweiten Beispiel bekannten Gegenschwinger 131. Das Aufnahmedrehlager 232 ist beim Gegenschwinger 231 in der mittleren Gegenschwingermasse 233b vorgesehen, da dieses analog der Gegenschwinger 231 der Beispiele drei und vier in der Schlagebene unterhalb des Fingerkopfes 240 angeordnet ist. Durch seine dreigliedrige Form ist der Schwerpunkt M des Gegenschwingers zentral zwischen den Gegenschwingermassen 233a, 233b, 233c lokalisiert. Durch geeignete Wahl der Gegenschwingermassen wird bei einer oszillierenden Axialbewegung des Gegenschwingers eine zur Schlagachse vorwiegend koaxiale Ausformung der Schwerpunktsbahn erzielt.

In Fig. 4d ist eine abgewandelte Getriebevorrichtung des dritten Beispiels aus Fig. 4a als sechstes Beispiel dargestellt. Die Darstellung ist dabei analog zu der Darstellung in Fig. 4a. Es wird an dieser Stelle nur auf Abwandlung eingegangen, da der grundlegende Aufbau und die Funktionsweise dem des dritten Beispiels entspricht.

Im sechsten Beispiel ist der Fingerkopf 240 der beiden Abtriebsfinger 237a, 237b selbst als Gegenschwingermasse 233 ausgeführt. Der Fingerkopf 240 wirkt so als Gegenschwinger 231. Auf Grund einer durch die Taumelscheibe 229 ausgelösten Schwenkbewegung der Abtriebsfinger 237a, 237b vollführt der Gegenschwinger im vorliegenden Fall eine Schwenkbewegung in der Schlagebene. Der Gegenschwinger wird als insbesondere auf einer kreisbogenförmigen Bahn geführt.

In einer weiteren Abwandlung kann am Fingerkopf 240 alternativ zum Gegenschwinger 231 des sechsten Beispiels oder in Ergänzung dazu ein Führungszapfen 241 angeordnet, insbesondere angeformt sein. Dieser Führungszapfen 241 ist vorzugsweise von der Taumelscheibe 229 weg orientiert. An dem Führungszapfen 241 kann weiters ein hier nicht dargestellter Gegenschwinger 231 angeordnet sein, welcher eine Kulisse 242 umfasst.

Der Führungszapfen 241 ragt in diese Kulisse 242 hinein und überträgt die oszillierende Axialbewegung des Fingerkopfes 240 auf den die Kulisse 242 tragenden Gegenschwinger 231. Eine beispielhafte Ausgestaltung einer Kulisse 242 ist in Fig. 8b dargestellt.

Fig. 5a zeigt eine schematische Seitenansicht einer Weiterentwicklung des Beispiels aus Fig. 1a als erstes erfindungsgemäßes Ausführungsbeispiel. Die Bezugszeichen gleicher oder gleichwirkender Merkmale werden in dieser Darstellung durch eine vorangestellte 8 gekennzeichnet.

Aufbauend auf dem aus Fig. 1a bekannten Beispiel sind die als erstes und zweiter Taumelantrieb 813a, 823a ausgeführten Huberzeugungsvorrichtungen 813, 823 in einer Weiterentwicklung gezeigt. In dieser Ausführung ist nur die erste Antriebshülse 814 drehfest mit der Zwischenwelle 807 verbunden. Die zweite Antriebshülse 824 ist axial verschieblich, lose drehbar auf der Zwischenwelle 807 angeordnet. Zwischen der ersten Antriebshülse 814 und der zweiten Antriebshülse ist dabei eine als Einrückkupplung 872 ausgeführte Kupplungsvorrichtung 873 vorgesehen. Durch eine axiale Verlagerung längs eines Verschiebewegs V wird die Kupplungsvorrichtung 872, 873 in einen aktivierten oder eingerückten Zustand gebracht, so das die zweite Antriebshülse 824 jetzt drehfest mit der ersten Antriebshülse 814 verbunden ist.

In der hier gezeigten Ausführung sind an der der zweiten Antriebshülse 824 zugewandten Seite der ersten Antriebshülse mindestens ein, vorzugsweise jedoch zwei oder mehrere Kupplungselemente 874 vorgesehen. An der zu dieser Seite korrespondierenden Seite der zweiten Antriebshülse 824 sind mindestens ein , vorzugsweise jedoch zwei oder mehrere Gegenkupplungselemente 875 vorgesehen, mit welchen die Kupplungselemente 874 zur Herstellung einer Drehverbindung zwischen der ersten Antriebshülse 814 und der zweiten Antriebshülse 824 gekoppelt werden können. Dazu werden die Gegenkupplungselemente 875 durch eine axiale Verlagerung der zweiten Antriebhülse 824 mit den Kupplungselementen 874 in Eingriff gebracht. Dem Fachmann sind zur konkreten Ausführung der Kupplungselemente 874 und den zu diesen korrespondierenden Gegenkupplungselementen 875 verschiedenste Ausführungsformen bekannt. So können zum Beispiel stirnseitige oder umfangsseitige Verzahnungen und Gegenverzahnungen zum Einsatz kommen. Auch sind Kupplungsvorrichtungen 873 mit Kupplungselementen wie z.B. Kugeln und Kugelaufnahmen denkbar, um nur zwei bekannte Ausführungen zu nennen. Durch die Integration einer Kupplungsvorrichtung 872, 873 kann der Antrieb des Gegenschwingers 831 über den zweiten Taumelantrieb 823a schaltbar ausgeführt werden. Insbesondere ist es denkbar, dass in einem Leerlaufzustand des Bohrhammers 801 der Antrieb des Gegenschwingers 831 deaktiviert ist. Erst bei Aufnahme einer Arbeitstätigkeit, insbesondere mit Schlagantrieb des Einsatzwerkzeugs, wird der Antrieb des Gegenschwingers 831 manuell oder automatisiert in Betrieb genommen.

Fig. 5b zeigt eine schematische Seitenansicht einer Weiterentwicklung des Ausführungsbeispiels aus Fig. 5a als zweites erfindungsgemäßes Ausführungsbeispiel. Die hier gezeigte Ausführung einer Einrückkupplung 872 ist insbesondere bereits aus DE 10 2004 007 046 A1 bekannt, auf deren Beschreibung an dieser Stelle explizit verwiesen wird. Auf der dem Antriebsmotor abgewandten Seite der Zwischenwelle 807 ist hierbei eine axial verschiebliche Verlagerungshülse 876 angeordnet, welche an ihrer der zweiten Antriebshülse 824 zugewandten Seite eine sich kegelförmig verjüngenden Verlagerungskeil 877 trägt. Die zweite Antriebshülse 824 ist in dieser Ausführung frei drehbar auf der Zwischenwelle 807 angeordnet. Sie weist dazu eine Durchgangsbohrung 878 auf, welche in beiden Richtungen entlang der Zwischenwelle 807 einen sich kegelig öffnenden Aufnahmedurchmesser mit jeweils unterschiedlichen Kegelwinkeln aufweist. Die der Verlagerungshülse 876 zugewandte Seite der Durchgangsbohrung weist dabei einen zum Verlagerungskeil 877 korrespondierenden Kegelwinkel auf.

Die Verlagerungshülse 876 ist in einem Leerlaufzustand des Bohrhammers 801 mittels eines Rückstellelements 879, welches hier als Federelement 880 ausgeführt ist, in einer ausgerückten Position gehalten. Der Leerlaufzustand ist dabei so definiert, dass in diesem Zustand das im Werkzeughalter 805a aufgenommene Einsatzwerkzeug nicht gegen ein Werkstück gedrückt wird. Durch die Positionierung im ausgerückten Zustand, ist der Verlagerungskeil 877 nicht im Eingriff mit der zum ihm korrespondierenden kegeligen Aufnahmedurchmesser. Dadurch ist die zweite Antriebshülse 724 nicht mit der Zwischenwelle drehverbunden. Darüber hinaus befindet sich die auf der zweiten Antriebshülse 824 vorgesehene Laufbahn 826 in einem 90° zur Zwischenwelle 807 verkippten Ruhezustand, so dass der Gegenschwinger 731 auch deswegen keine Auslenkung erfährt. Wird nun das Einsatzwerkzeug gegen ein Werkstück gedrückt, so wird die Verlagerungshülse 876 axial in Richtung der zweiten Antriebshülse 824 verschoben und der Verlagerungskeil 877 kommt in Eingriff zum korrespondierenden Aufnahmedurchmesser. Dadurch wird zum einen eine Drehverbindung zwischen der zweiten Antriebshülse 824 und der Zwischenwelle 807 hergestellt. Zum anderen wird mit fortschreitender Verschiebung der Verlagerungskeils der Winkel W2 der Laufbahn 826 im stärker auf die Zwischenwelle 807 zu geneigt, wodurch ein Hub des zweiten Taumelfinger 830 ansteigt. Der Kegelwinkel der anderen Aufnahmedurchmessers begrenzt dabei den maximal möglichen Winkel W2max.

Die folgenden Beispiele einer nicht erfindungsgemäßen Handwerkzeugmaschine zeigen Beispiele mit alternativen, zweiten Huberzeugungsvorrichtungen:
Fig. 6 zeigt eine schematische Seitenansicht eines Bohrhammers 601 mit einer Getriebevorrichtung 604. Die Bezugszeichen gleicher oder gleichwirkender Merkmale werden in dieser Darstellung durch eine vorangestellte 6 gekennzeichnet.

Die Getriebevorrichtung 604 umfasst als erste Huberzeugungsvorrichtung 613 einen Kurbelantrieb 613b.

Auf der, dem Antriebsmotor zugewandten Seite der Zwischenwelle 607 ist ein erstes Kegelrad 685 angeordnet und durch die Zwischenwelle 607 drehend antreibbar. Dazu ist das erste Kegelrad 685 drehfest, vorzugsweise lösbar drehfest mit der Zwischenwelle 607 verbunden. In Richtung der Schlagachse 606 ist oberhalb der Zwischenwelle 607 ein zweites Kegelrad 686 angeordnet. Dabei ist das zweite Kegelrad 686 auf einer Kegelradwelle 687 angeordnet und vorzugsweise drehfest mit dieser verbunden. In einer bevorzugten Form erstreckt sich die Kegelradwelle 387 senkrecht zur Zwischenwelle 607 in Richtung der Schlagachse 606. Das zweite Kegelrad 686 ist durch das erste Kegelrad 685 drehend antreibbar. Auf diese Weise wird eine Drehbewegung der Zwischenwelle 607 über das erste und zweite Kegelrad 685, 686 auf die Kegelradwelle 687 übertragen.

An einem der Schlagachse 606 zugewandten Ende der Kegelradwelle 687 ist eine Kurbelscheibe 688 vorgesehen. Diese Kurbelscheibe 688 ist drehfest, vorzugsweise lösbar drehfest mit der Kegelradwelle 687 verbunden, so dass eine Drehbewegung der Kegelradwelle 687 auf die Kurbelscheibe 688 übertragbar ist. Auf der Kurbelscheibe 688 ist in einem radial äußeren Bereich ein Exzenterpin 689 angeordnet, vorzugsweise angeformt. An dem Exzenterpin 689 greift ein Pleuel 690, vorzugsweise mit seinem einen Ende an. An einem anderen Ende des Pleuels 690 ist dieses mit dem Kolben 638 des Luftpolsterschlagwerks wirkverbunden. Vorzugsweise ist dazu im Kolben 638 ein Aufnahmedrehlager vorgesehen, in welchem das Pleuel 690 eingreift.

Im Betrieb wird die Kurbelscheibe 688 und damit der darauf angeordnete Exzenterpin 689 in eine Drehbewegung versetzt. In einer Axialerstreckung entlang der Schlagachse 606 vollführt der Exzenterpin 689 sowie der daran angreifende Pleuel 690 eine oszillierende Axialbewegung, welche auf den Kolben 638 übertragen wird.

Insbesondere kann der Kurbelantrieb 613b durch eine zwischen Kegelradwelle 687 und zweitem Kegelrad 686 oder zwischen Kegelradwelle 687 und Kurbelscheibe 388 wirkende Kupplungsvorrichtung vorteilhaft ergänzt werden. Auch können das zweite Kegelrad 386 und die Kurbelscheibe 688 einteilig ausgeführt sein. Insbesondere kann der Exzenterpin 689 direkt auf dem zweiten Kegelrad 686 angeordnet sein.

Die Getriebevorrichtung 604 umfasst als zweite Huberzeugungsvorrichtung 623 einen bereits aus dem Vorhergehenden bekannten Taumelantrieb 623a. Auf diesen wird daher an dieser Stelle nicht näher eingegangen.

Der Gegenschwinger 631 verhält sich daher analog zu dem aus Fig. 1a bekannten Beispiel.

Die Einstellung einer Phasenverschiebung Δ erfolgt in diesem Ausführungsbeispiel durch Wahl des Winkels W2 der Laufbahn 626 des Taumelantriebs 623a unter Berücksichtung des Umfangswinkel WE des Exzenterpins 689 auf der Kurbelscheibe 688.

Fig. 7 zeigt eine schematische Seitenansicht eines Bohrhammers 301 mit einer Getriebevorrichtung 304 als achtes Beispiel.

Die Bezugszeichen gleicher oder gleichwirkender Merkmale werden in dieser Darstellung durch eine vorangestellte 3 gekennzeichnet.

Die Getriebevorrichtung 304 umfasst als erste Huberzeugungsvorrichtung 313 einen Kurbelantrieb 313b, die aus dem vorhergehenden Beispiel bereits bekannt ist.

Auf deren Beschreibung wird an dieser Stelle verwiesen.

Die zweite Huberzeugungsvorrichtung 323 zum Antrieb eines Gegenschwingers 331 ist als ein Kurvenantrieb 323b ausgeführt. Dabei weist die zweite Huberzeugungsvorrichtung 323, 323b einen Kurvenzylinder 343 auf, der im Antriebsmotor abgewandten Bereich 309 der Zwischenwelle 307 auf dieser angeordnet und vorzugsweise drehfest mit dieser verbunden ist. Auf einer äußeren Mantelfläche des Kurvenzylinders 343 ist eine Bahnkurve 344 vorgesehen. Die Bahnkurve weist ein in Umfangsrichtung des Kurvenzylinders 343 variierenden Axialverlauf 345 auf. Insbesondere kann der Axialverlauf 345 dabei durch eine, um einen Winkel W3 zur Zwischenwelle verkippte Kreisbahn gegeben sein. Es können jedoch auch andere, insbesondere nicht-lineare Bahnformen, wie z.B. Spiralbahnen, sinusförmige Bahnen und ähnliche Bahnverläufe, unter Umständen vorteilhaft sein.

In dem hier gezeigten Beispiel ist die Bahnkurve 344 nutförmig in die äußere Mantelfläche des Kurvenzylinders 343 eingelassen. Es ist jedoch auch möglich durch geeignete Ausformungen oder Anformungen eine Bahnkurve 344 herzustellen. Weiters ist es denkbar, dass zur Herstellung der Bahnkurve 344 der Kurvenzylinder mit einem eben hergestellten, ein Kurvenprofil tragendes Hülsenelement überzogen oder umwickelt wird. Dabei kann zum Beispiel das Hülsenelemente stanztechnisch hergestellt und dann zu einer Hülse gewickelt werden. Dem Fachmann sind dazu weitere Verfahren bekannt.

Der Gegenschwinger 331 weist ein Führungselement 346, beispielsweise eine Führungskugel 346a oder einen Führungszapfen 346b auf, welches an der dem Kurvenzylinder zugewandten Seite des Gegenschwingers angeordnet ist. Dabei steht das Führungselement 346 in einer vorwiegend festen radial Position zum Kurvenzylinder 343. Das Führungselement 346 greift in die Bahnkurve 344 ein und wird durch diese geführt.

Im Betrieb wird der Kurvenzylinder 343 durch die Zwischenwelle 307 drehend angetrieben. Dadurch wird das Führungselement 346 längs dem Axialverlauf 345 der Bahnkurve 344 ausgelenkt, so dass von einer oszillierenden Axialbewegung gesprochen werden kann. Die Einstellung einer Phasenverschiebung Δ erfolgt in diesem Beispiel durch Wahl des einer Drehlage der Bahnkurve 344 unter Berücksichtung des Umfangswinkel WE des Exzenterpins 389 auf der Kurbelscheibe 388 der ersten Huberzeugungsvorrichtung 313, 313b.

Typischerweise wiederholt sich die Axialbewegung des Führungselements 346 nach einer vollen Umdrehung des Kurvenzylinders 343. Der Gegenschwinger 331 verhält sich daher analog zu dem aus Fig. 1a bekannten Beispiel.

Es sind jedoch auch Bahnkurven 344 möglich die von diesem Zusammenhang abweichen. Insbesondere kann Wiederholung der Axialbewegung ein ganzzahliges Mehrfaches oder ein ganzzahliger Anteil einer Umdrehung des Kurvenzylinders 343 sein. Dazu ist in den Fig. 8a bis 8c ein Beispiel ausgeführt, auf das an dieser Stelle verwiesen wird.

Durch die oszillierende Axialbewegung des Führungselements 346 wird der Gegenschwinger 331 in oszillierende Axialbewegungen versetzt. Durch eine geeignete Wahl des Winkels W3 und/oder des Axialverlaufs 345 der Bahnkurve 344 kann eine gewünschte Phasenverschiebung Δ zwischen dem ersten Taumelfinger 320 und dem Führungselement 346 als Hubelement 330a der zweiten Huberzeugungsvorrichtung 323, 323b eingestellt werden. Dadurch wirkt der Gegenschwinger 331 analog zu den vorhergehenden Beispielen.

Durch die Wählbarkeit des Axialverlaufs 345 der Bahnkurve 344 steht bei diesem Beispiel einer Getriebevorrichtung 304 ein zusätzlicher Freiheitsgrad für die optimale Anpassung der oszillierenden Axialbewegung des Gegenschwingers an den zeitlichen Ablauf der schwingungsanregenden Effektivkräfte bereit, der vorteilhaft zur weiteren Schwingungsreduktion genutzt werden kann. Insbesondere kann durch Wahl der Bahnkurve 344 bzw. des Axialverlaufs 345 von einer für pendelnde Bewegungen typischen Sinusform abweichendes Bewegungsprofil des Gegenschwingers 331 erzeugt werden.

Fig. 8a zeigt eine schematische Seitenansicht einer Weiterentwicklung des Beispiels aus Fig. 7 als neuntes Beispiel.

Die Bezugszeichen gleicher oder gleichwirkender Merkmale werden in dieser Darstellung durch eine vorangestellte 9 gekennzeichnet.

Die Getriebevorrichtung 904 umfasst als erste Huberzeugungsvorrichtung 913 einen Kurbelantrieb 913b, die aus dem Vorhergehenden bereits bekannt ist. Auf deren Beschreibung wird an dieser Stelle verwiesen.

Dabei weist die zweite Huberzeugungsvorrichtung 923, 923b einen Kurvenzylinder 943 auf, der im Antriebsmotor abgewandten Bereich 909 der Zwischenwelle 907 auf dieser angeordnet und vorzugsweise drehfest mit dieser verbunden ist. Auf einer äußeren Mantelfläche des Kurvenzylinders 943 ist eine Bahnkurve 944 vorgesehen. Die Bahnkurve 944 ist in dem hier gezeigten Beispiel als gegenläufige, sich kreuzende Spiralbahn 981 ausgeführt. Insbesondere weist die Spiralbahn 981 jeweils zwei Umdrehungen in jeder Richtung auf. Das an der Gegenschwingermasse 933 vorgesehene Führungselement 946 ist hierbei als Schienengleiter 982 ausgeführt, was am besten in Fig. 8b zu erkennen ist. Der Schienengleiter 982 weist in der hier gezeigten Form mindestens zwei Führungselemente 983 auf, welche vorzugsweise als Kugeln ausgeführt sind. Die Führungselemente 983 sind in einem, sich in Umfangsrichtung des Kurvenzylinders 943 erstreckenden Abstand zu einander an einem Trägerelement 984 frei drehbar angeordnet. Im Betrieb rotiert sich der Kurvenzylinder 943 mit einer gleichen Geschwindigkeit wie die Zwischenwelle 907. Durch die Spiralbahn 981 erfolgt die axiale Auslenkung des Gegenschwinger 931 über den Schienengleiter 982 mit einer reduzierten Geschwindigkeit. Mit anderen Worten ausgedrückt erfolgt die oszillierende Axialbewegung des den Gegenschwinger antreibenden zweiten Hubelements 30a mit einer zweiten, hier geringeren Frequenz F2 gegenüber einer ersten Frequenz F1 der oszillierenden Axialbewegung des ersten Taumelfingers 920. Fig. 8c zeigt dazu eine schematisches Hub-Zeit-Diagramm für die Auslenkungen von Kolben und Gegenschwinger, wie es diesem Beispiel entspricht.

Wie bei der Beschreibung einiger vorhergehender Beispiele bereits angedeutet, können sich weitere Möglichkeit zur Beeinflussung einer zweiten Frequenz F2 der zweiten Huberzeugungsvorrichtung 923 ergeben. Dem Fachmann sind darüber hinaus weitere Möglichkeiten zur Abwandlung der hier gezeigten Beispiele bekannt.

Fig. 9 zeigt eine schematische Seitenansicht eines Bohrhammers 401 mit einer Getriebevorrichtung 404 als zehntes Beispiel.

Die Bezugszeichen gleicher oder gleichwirkender Merkmale werden in dieser Darstellung durch eine vorangestellte 4 gekennzeichnet.

Die Getriebevorrichtung 404 umfasst als erste Huberzeugungsvorrichtung 413 einen Kurbelantrieb 413b, die aus dem Vorhergehenden bereits bekannt ist. Auf deren Beschreibung wird an dieser Stelle verwiesen.

Die zweite Huberzeugungsvorrichtung 423 zum Antrieb eines Gegenschwingers 431 ist als ein Stirnkurvenantrieb 423c. Der Stirnkurvenantrieb 423c weist eine, auf einer zur Zwischenwelle 307 senkrecht stehenden, vom Antriebsmotor weg orientierten Stirnseite ein Flächenprofil 449 tragende Nockenscheibe 450 auf. Man kann daher auch von einem Nockenantrieb 423c sprechen. Das Flächenprofil 449 weist insbesondere einen in Umfangsrichtung der Nockenscheibe 450 variierenden Axialverlauf 451 auf.

Der Gegenschwinger 431 ist vom Antriebsmotor wegweisend axial vor der Zwischenwelle 307, insbesondere vor der Nockenscheibe 450 im Maschinengehäuse 402 angeordnet. Dabei weist der Gegenschwinger 431 ein Andruckelement 452 auf, durch welchen die Gegenschwingermasse 433 des Gegenschwingers 431 axial in Richtung auf die Nockenscheibe 450 vorgespannt ist. Das Andruckelement 452 ist im vorliegenden Fall als vorgespannte Schraubenfeder 452a ausgeführt. Die Schraubenfeder 452a stützt sich dabei an ihrem der Getriebevorrichtung fernen Ende an einem gehäusefesten Anlageelement 454 im Maschinengehäuse 302 ab. Ihr gegenüberliegendes Ende stützt sich an einem, an der Gegenschwingermasse 433 vorgesehenen Anlagering 455 ab.

Im Betrieb wird durch diese Vorspannung die Gegenschwingermasse 433 an das Flächenprofil 449 angedrückt. Dabei weist die Gegenschwingermasse 433 an ihrer der Nockenscheibe zugewandten Seite ein Kontaktelement 453 auf, welches in einem äußeren Radiusbereich der Nockenscheibe 450 gegen das Flächenprofil gedrückt wird. Wird die Nockenscheibe 450 durch die Zwischenwelle 407 drehend angetrieben, wird die Gegenschwingermasse 433 über das Kontaktelement 453 als Hubelement 430a der zweiten Huberzeugungsvorrichtung 423, 423c axial ausgelenkt. Auf Grund des mit einer Umdrehung der Nockenscheibe 450 wiederkehrenden Axialverlaufs 451 führt der Gegenschwinger 431 eine oszillierende Axialbewegung aus. Die Einstellung einer Phasenverschiebung Δ erfolgt in diesem Beispiel durch Wahl des einer Drehlage des Nockenprofils 449 unter Berücksichtung des Umfangswinkel WE des Exzenterpins 489 der ersten Huberzeugungsvorrichtung 413, 413b.

Dabei kann über das Nockenprofil 449, insbesondere den Axialverlauf 451 der zeitliche Verlauf der Axialbewegung gezielt beeinflusst werden. Insbesondere können von einer für pendelnde Bewegungen typischen Sinusform abweichende Bewegungsprofile erzeugt werden. Auch ist abhängig vom Nockenprofil 450 eine mehrfache Auslenkung pro Umdrehung der Nockenscheibe 450 möglich.

Fig. 10 zeigt eine schematische Seitenansicht eines Bohrhammers 501 mit einer Getriebevorrichtung 504 als elftes Beispiel.

Die Bezugszeichen gleicher oder gleichwirkender Merkmale werden in dieser Darstellung durch eine vorangestellte 5 gekennzeichnet.

Die Getriebevorrichtung 504 umfasst als erste Huberzeugungsvorrichtung 513 einen Kurbelantrieb 513b, die aus dem Vorhergehenden bereits bekannt ist. Auf deren Beschreibung wird an dieser Stelle verwiesen.

Die zweite Huberzeugungsvorrichtung 523 zum Antrieb eines Gegenschwingers 531 ist als ein Schubstangenantrieb 523d ausgeführt. Auf dem vom Antriebsmotor abgewandten Teil 509 der Zwischenwelle 507 ist eine Antriebsscheibe 556 angeordnet und durch die Zwischenwelle 507 drehend antreibbar. Im vorliegenden Beispiel ist das erste Kegelrad 585 als Antriebsscheibe 556 ausgebildet. In einem radial äußeren Bereich ist an einer Stirnseite der Antriebsscheibe 556 ein Drehgelenk 557 vorgesehen. Über dieses Drehgelenk 557 ist eine Schubstange 558 mit ihrem einen Ende mit der Antriebsscheibe 556 wirkverbunden. An ihrem anderen Ende ist an der Schubstange 558 ein zweites Drehgelenk 559 vorgesehen, welches die Schubstange 558 mit der Gegenschwingermasse 533 des Gegenschwingers 531 wirkverbindet. Der Gegenschwinger 531, insbesondere das zweite Drehgelenkt 559 ist dabei in einem Radialabstand von der Zwischenwellenachse 507a entfernt platziert. Vorzugsweise ist die Gegenschwingermasse 533 axial verschieblich längs einer Bahn geführt. In besonders bevorzugter Weise ist diese Bahn eine gerade parallel zur Schlagachse 506.

Im Betrieb wird die Antriebsscheibe 556 durch die Zwischenwelle 507 drehend angetrieben, wodurch die Schubstange 558 über das erste Drehgelenk 557 der Drehbewegung folgt. Auf Grund der axialen Führungen der Gegenschwingermasse 533 wird die Bewegung der Schubstange 558 am zweiten Drehgelenk 559 in Form einer oszillierenden Axialbewegung auf die Gegenschwingermasse 533 übertragen. Der Gegenschwinger 531 verhält sich daher analog zu den bereits bekannten Beispielen.

Die Einstellung einer Phasenverschiebung Δ erfolgt in diesem Beispiel durch einen Umfangswinkel WU unter dem das erste Drehgelenk 557 auf der Antriebsscheibe 556 angeordnet ist, sowie über die relative Position des zweiten Drehgelenks 559 zum ersten Drehgelenk 557. Dabei ist der Umfangswinkel WE des Exzenterpins 589 auf der Kurbelscheibe 588 der ersten Huberzeugungsvorrichtung 513, 513b zu berücksichtigen.

Abwandlungen diesem Beispiel einer Getriebevorrichtung ergeben sich unter anderem in der Ausführung der Drehgelenke 557, 559 und/oder der Schubstange 558. Weiters kann die Ausgestaltung der Gegenschwingermasse 533 vielfältig sein.

In einer besonders bevorzugten Weiterentwicklung ist eine auf die Laufbahn 26 der zweiten Antriebshülse 24 wirkende Verstellvorrichtung vorgesehen, welche über die aus dem Beispiel bekannte Hubeinstellung für das Hubelement 30a der zweiten Huberzeugungsvorrichtung 23 hinausgeht. So kann es vorteilhaft sein mit der Verstellvorrichtung die Drehlage der Laufbahn der zweiten Antriebshülse 24 und damit die Phasenverschiebung Δ zur oszillierenden Bewegung des Hubelements 20a der ersten Huberzeugungsvorrichtung 13 ermöglicht. Dazu könnte der Verlagerungskeil asymmetrisch ausgeführt und entweder manuell oder durch einen Aktor in seiner Drehlage relativ zum Maschinengehäuse 2, insbesondere Schlagebene, veränderbar sein. Dem Fachmann sind hierzu weitere Wege bekannt, um eine derartige Verstellvorrichtung zu realisieren. Insbesondere kann eine derartige Verstellvorrichtung auch vorteilhaft bei zweiten Huberzeugungsvorrichtungen 23 eingesetzt werden, welche als Kurven-, Stirnkurven, Schubstangen-, Kurbel- oder Kipphebelantrieb ausgeführt sind. Dabei wird eine Drehlage des Kurvenzylinders 343, der Nockenscheibe 450, der Antriebsscheibe 556 oder des Exzenterpins 663 mittels der Verstellvorrichtung variierbar ausgeführt.

In einer weiteren bevorzugten Abwandlung einer Getriebevorrichtung ist zwischen der ersten Huberzeugungsvorrichtung 13 und der zweiten Huberzeugungsvorrichtung 23 eine Lagervorrichtung 8 vorgesehen. Die Lagervorrichtung 8 ist dabei gehäusefest im Maschinengehäuse 2 angeordnet. Durch diese Lagervorrichtung 8 dient einer Drehlagerung der Zwischenwelle 7 im Maschinengehäuse 2.

## Patentansprüche

1. Handwerkzeugmaschine für vorwiegend schlagend angetriebene Einsatzwerkzeuge, insbesondere Bohr- und/oder Meißelhammer, mit einer Schlagachse und einer zu dieser Schlagachse parallelen Zwischenwelle (807), mit einer ein Hubelement (820) aufweisenden ersten Huberzeugungsvorrichtung (813) für einen Schlagantrieb, und mit mindestens einer zusätzlichen, an oder auf der Zwischenwelle (807) angeordneten und durch diese antreibbaren, mindestens ein zweites Hubelement (820) aufweisenden zweiten Huberzeugungsvorrichtung (823) zum Antrieb eines Gegenschwingers, wobei zwischen einer Bewegung des ersten Hubelements (820) und einer Bewegung des mindestens einen zweiten Hubelements (830) eine von Null und 180° verschiedene Phasenverschiebung Δ vorgesehen ist, **dadurch gekennzeichnet, dass** die zweite Huberzeugungsvorrichtung (823) eine Kupplungsvorrichtung (872, 873) aufweist, mit welcher die zweite Huberzeugungsvorrichtung (823) drehfest mit der Zwischenwelle (807) gekoppelt werden kann.

2. Handwerkzeugmaschine nach Anspruch 1, **dadurch gekennzeichnet, dass** die Phasenverschiebung Δ ungleich 90° ist.

3. Handwerkzeugmaschine nach einem der vorhergehenden Ansprüche, **dadurch gekennzeichnet, dass** der Gegenschwinger mindestens eine Gegenschwingermasse aufweist, welche entlang einer linearen oder nicht-linearen Bewegungsbahn, insbesondere entlang einer Geraden oder eines Kreisbogens, geführt wird.

4. Handwerkzeugmaschine nach einem der vorhergehenden Ansprüche, **dadurch gekennzeichnet, dass** der Gegenschwinger eine nahe der Schlagachse liegende, insbesondere eine zur Schlagachse parallel, vorzugsweise koaxial zu dieser orientierte Schwerpunktsbahn aufweist.

5. Handwerkzeugmaschine nach Anspruch 1, **dadurch gekennzeichnet, dass** die Kupplungsvorrichtung (873) als Einrückkupplung (872) ausgeführt ist, bei der insbesondere ein axialer Verschiebeweg zwischen einem eingerückten Zustand und einem geöffneten Zustand vorgesehen ist.

6. Handwerkzeugmaschine nach Anspruch 5, **dadurch gekennzeichnet, dass** ein Hub des Hubelements der zweiten Huberzeugungsvorrichtung (823) sich linear mit dem Verschiebeweg ändert.

7. Handwerkzeugmaschine nach einem der vorhergehenden Ansprüche, **dadurch gekennzeichnet, dass** die zweite Huberzeugungsvorrichtung ein zusätzliches Auslenkelement umfasst, durch welches insbesondere ein zweiter Gegenschwinger antreibbar ist.

8. Handwerkzeugmaschine nach einem der vorhergehenden Ansprüche, **dadurch gekennzeichnet, dass** die erste Huberzeugungsvorrichtung als ein erster Kurbelantrieb ausgeführt ist, welcher einen Pleuel und eine Kurbelscheibe mit einem Exzenterpin umfasst, wobei der Pleuel als ein erstes Hubelement wirkt.

9. Handwerkzeugmaschine nach einem der vorhergehenden Ansprüche, insbesondere nach Anspruch 8, **dadurch gekennzeichnet, dass** auf der Zwischenwelle ein erstes Kegelrad angeordnet und durch die Zwischenwelle drehend antreibbar ist.

10. Handwerkzeugmaschine nach Anspruch 9, **dadurch gekennzeichnet, dass** ein zweites Kegelrad vorgesehen ist, welches auf einer zur Zwischenwelle senkrecht angeordneten Kegelradwelle angeordnet und drehfest mit dieser verbunden ist, wobei das zweite Kegelrad durch das erste Kegelrad drehend antreibbar ist.

11. Handwerkzeugmaschine nach Anspruch 10, **dadurch gekennzeichnet, dass** die, den Exzenterpin tragende Kurbelscheibe auf der Kegelradwelle angeordnet und drehfest, vorzugsweise lösbar drehfest mit der Kegelradwelle verbunden ist.

12. Handwerkzeugmaschine nach mindestens einem der Ansprüche 8 bis 11, **dadurch gekennzeichnet, dass** die zweite Huberzeugungsvorrichtung als ein Taumelantrieb ausgeführt ist, welcher zumindest eine, eine Laufbahn tragende, zweite Antriebshülse, ein Taumellager und eine Taumelscheibe mit einem daran angeordneten Taumelfinger umfasst.

13. Handwerkzeugmaschine nach mindestens einem der Ansprüche 8 bis 11, **dadurch gekennzeichnet, dass** die zweite Huberzeugungsvorrichtung als Kurvenantrieb ausgebildet ist, insbesondere als ein Zylinderkurvenantrieb mit einer auf einer Mantelfläche angeordneten, das mindestens eine zusätzliche Hubelement auslenkenden Bahnkurve ausgebildet ist, wobei der Gegenschwinger durch das mindestens eine zweite Hubelement längs der Bahnkurve ausgelenkt wird.

14. Handwerkzeugmaschine nach Anspruch 13, **dadurch gekennzeichnet, dass** der Kurvenantrieb als Stirnkurvenantrieb oder als Nockenantrieb ausgeführt ist, welcher ein Flächenprofil wobei auf den Gegenschwinger ein Andruckelement wirkt, so dass der Gegenschwinger an das Flächenprofil andrückbar ist und dem Flächenprofil folgend auslenkbar ist.

15. Handwerkzeugmaschine nach mindestens einem der Ansprüche 8 bis 11, **dadurch gekennzeichnet, dass** die zweite Huberzeugungsvorrichtung als Schubstangenantrieb ausgeführt ist, wobei der Gegenschwinger über eine Schubstange mit der Zwischenwelle wirkverbunden ist.

16. Handwerkzeugmaschine nach einem der vorhergehenden Ansprüche, **dadurch gekennzeichnet, dass** ein Bewegungsablauf des mindestens einen zusätzlichen Hubelements ein von einer Sinusform abweichendes Zeitverhalten aufweist.

17. Handwerkzeugmaschine nach einem der vorhergehenden Ansprüche, **dadurch gekennzeichnet, dass** eine Auslenkung des ersten Hubelements eine erste Frequenz aufweist und dass eine Auslenkung zweiten Hubelements der mindestens einen zusätzlichen zweiten Huberzeugungsvorrichtung eine, insbesondere von der ersten Frequenz F1 abweichende, zweite Frequenz F2 aufweist, wobei die zweite Frequenz insbesondere etwa halb so groß ist wie die erste Frequenz.

18. Handwerkzeugmaschine nach einem der vorhergehenden Ansprüche, **dadurch gekennzeichnet, dass** zwischen der ersten Huberzeugungsvorrichtung und der mindestens einen zusätzlichen zweiten Huberzeugungsvorrichtung eine, zu einem Maschinengehäuse der Handwerkzeugmaschine gehäusefeste Lagervorrichtung (8) zur drehbaren Lagerung der Zwischenwelle im Maschinengehäuse vorgesehen ist.

## Claims

1. Hand-held power tool for predominantly percussively driven tool attachments, in particular hammer drills and/or chisel hammers, having a percussion axis and an intermediate shaft (807) that is parallel to this percussion axis, having a first reciprocation generating device (813) having a reciprocating element (820) for a percussion drive, and having at least one additional second reciprocation generating device (823) arranged at or on the intermediate shaft (807), driven by the latter and having at least one second reciprocating element (820), for driving an opposing vibrator, a phase shift Δ that is different from zero and 180° being provided between a movement of the first reciprocating element (820) and a movement of the at least one second reciprocating element (830),
**characterized in that** the second reciprocation generating device (823) has a coupling device (872, 873) with which the second reciprocation generating device (823) can be coupled in a rotationally fixed manner to the intermediate shaft (807).

2. Hand-held power tool according to Claim 1,
**characterized in that** the phase shift Δ is not equal to 90°.

3. Hand-held power tool according to one of the preceding claims,
**characterized in that** the opposing vibrator has at least one opposing vibrator mass, which is guided along a linear or non-linear movement path, in particular along a straight line or a circular arc.

4. Hand-held power tool according to one of the preceding claims,
**characterized in that** the opposing vibrator has a centre of gravity path that is located close to the percussion axis, in particular a centre of gravity path that is oriented parallel, preferably coaxially, to the latter.

5. Hand-held power tool according to Claim 1,
**characterized in that** the coupling device (873) is implemented as an engagement clutch (872), in which in particular an axial displacement travel between an engaged state and a disengaged state is provided.

6. Hand-held power tool according to Claim 5,
**characterized in that** a reciprocation of the reciprocating element of the second reciprocation generating device (823) changes linearly with the displacement travel.

7. Hand-held power tool according to one of the preceding claims,
**characterized in that** the second reciprocation generating device comprises an additional deflection element, by means of which in particular a second opposing vibrator can be driven.

8. Hand-held power tool according to one of the preceding claims,
**characterized in that** the first reciprocation generating device is implemented as a first crank drive, which comprises a connecting rod and a crank disc having an eccentric pin, wherein the connecting rod acts as a first reciprocating element.

9. Hand-held power tool according to one of the preceding claims, in particular according to Claim 8,
**characterized in that** a first bevel gear is arranged on the intermediate shaft and can be driven in rotation by the intermediate shaft.

10. Hand-held power tool according to Claim 9,
**characterized in that** a second bevel gear is provided, which is arranged on a bevel gear shaft that is arranged at right angles to the intermediate shaft and is rotationally fixedly connected to the latter, wherein the second bevel gear can be driven in rotation by the first bevel gear.

11. Hand-held power tool according to Claim 10,
**characterized in that** the crank disc carrying the eccentric pin is arranged on the bevel gear shaft and is rotationally fixedly, preferably detachably rotationally fixedly, connected to the bevel gear shaft.

12. Hand-held power tool according to at least one of Claims 8 to 11,
**characterized in that** the second reciprocation generating device is implemented as a swash-plate drive, which comprises at least one second drive sleeve carrying a raceway, a swash-plate bearing and a swash-plate disc with swash-plate finger arranged thereon.

13. Hand-held power tool according to at least one of Claims 8 to 11,
**characterized in that** the second reciprocation generating device is formed as a cam drive, in particular as a cylindrical cam drive having a curve that is arranged on a circumferential surface and deflects at least one additional reciprocating element, wherein the opposing vibrator is deflected along the curve by the at least one second reciprocating element.

14. Hand-held power tool according to Claim 13,
**characterized in that** the cam drive is implemented as a face cam drive or a peg cam drive, which has a surface profile, wherein a pressure element acts on the opposing vibrator such that the opposing vibrator can be pressed against the surface profile and the surface profile can consequently be deflected.

15. Hand-held power tool according to at least one of Claims 8 to 11,
**characterized in that** the second reciprocation generating device is implemented as a thrust rod drive, wherein the opposing vibrator is operatively connected to the intermediate shaft via a thrust rod.

16. Hand-held power tool according to one of the preceding claims,
**characterized in that** a movement sequence of the at least one additional reciprocating element has a time behaviour that deviates from a sinusoidal form.

17. Hand-held power tool according to one of the preceding claims,
**characterized in that** a deflection of the first reciprocating element has a first frequency, and **in that** a deflection of the second reciprocating element of the at least one additional second reciprocation generating device has a second frequency F2, in particular differing from the first frequency F1, wherein the second frequency is in particular approximately half as high as the first frequency.

18. Hand-held power tool according to one of the preceding claims,
**characterized in that** between the first reciprocation generating device and the at least one additional second reciprocation generating device, a bearing device (8) fixed to a machine housing of the hand-held power tool is provided for the rotatable mounting of the intermediate shaft in the machine housing.

## Revendications

1. Machine-outil portative pour des outils à queue à entraînement principalement frappant, notamment des marteaux-perforateurs et/ou burineurs, comprenant un axe de frappe et un arbre intermédiaire (807) parallèle à cet axe de frappe, comprenant un premier dispositif générateur d'excursion (813) possédant un élément d'excursion (820) pour un mécanisme d'entraînement de frappe, et comprenant au moins un deuxième dispositif générateur d'excursion (823) supplémentaire possédant au moins un deuxième élément d'excursion (820), monté contre ou sur l'arbre intermédiaire (807) et pouvant être entraîné par celui-ci pour l'entraînement d'un contre-oscillateur, un déphasage Δ différent de zéro et de 180° étant prévu entre un mouvement du premier élément d'excursion et un mouvement de l'au moins un deuxième élément d'excursion (830), **caractérisée en ce que** le deuxième dispositif générateur d'excursion (823) possède un dispositif d'accouplement (872, 873) avec lequel le deuxième dispositif générateur d'excursion (823) peut être accouplé en rotation solidaire à l'arbre intermédiaire (807).

2. Machine-outil portative selon la revendication 1, **caractérisée en ce que** le déphasage Δ est différent de 90°.

3. Machine-outil portative selon l'une des revendications précédentes, **caractérisée en ce que** le contre-oscillateur possède au moins une masse de contre-oscillateur qui est guidée le long d'une trajectoire de déplacement linéaire ou non linéaire, notamment le long d'une droite ou d'un arc de cercle.

4. Machine-outil portative selon l'une des revendications précédentes, **caractérisée en ce que** le contre-oscillateur possède une trajectoire de centre de gravité qui se trouve à proximité de l'axe de frappe, notamment parallèle à l'axe de frappe, de préférence orientée de manière coaxiale par rapport à celui-ci.

5. Machine-outil portative selon la revendication 1, **caractérisée en ce que** le dispositif d'accouplement (873) est réalisé sous la forme d'un accouplement à enclenchement (872) avec lequel il est notamment prévu une course de translation axiale entre un état enclenché et un état ouvert.

6. Machine-outil portative selon la revendication 5, **caractérisée en ce qu'**une excursion de l'élément d'excursion du deuxième dispositif générateur d'excursion (823) varie linéairement avec la course de translation.

7. Machine-outil portative selon l'une des revendications précédentes, **caractérisée en ce que** le deuxième dispositif générateur d'excursion comprend un élément de déviation supplémentaire par le biais duquel peut notamment être entraîné un deuxième contre-oscillateur.

8. Machine-outil portative selon l'une des revendications précédentes, **caractérisée en ce que** le premier dispositif générateur d'excursion est réalisé sous la forme d'un premier entraînement à manivelle, lequel comprend une bielle et un plateau de manivelle doté d'une broche excentrique, la bielle agissant comme un premier élément d'excursion.

9. Machine-outil portative selon l'une des revendications précédentes, notamment selon la revendication 8, **caractérisée en ce qu'**un premier pignon conique est monté sur l'arbre intermédiaire et peut être entraîné en rotation par l'arbre intermédiaire.

10. Machine-outil portative selon la revendication 9, **caractérisée en ce qu'**il existe un deuxième pignon conique, lequel est monté sur un arbre de pignon conique disposé perpendiculairement à l'arbre intermédiaire et relié en rotation solidaire à celui-ci, le deuxième pignon conique pouvant être entraîné en rotation par le premier pignon conique.

11. Machine-outil portative selon la revendication 10, **caractérisée en ce que** le plateau de manivelle qui comporte la broche excentrique est monté sur l'arbre de pignon conique et relié en rotation solidaire, de préférence en rotation solidaire amovible à l'arbre de pignon conique.

12. Machine-outil portative selon au moins l'une des revendications 8 à 11, **caractérisée en ce que** le deuxième dispositif générateur d'excursion est réalisé sous la forme d'un mécanisme d'entraînement en nutation qui comprend au moins une deuxième douille d'entraînement supportant une trajectoire de roulement, un palier de nutation et un plateau oscillant sur lequel est monté un tenon oscillant.

13. Machine-outil portative selon au moins l'une des revendications 8 à 11, **caractérisée en ce que** le deuxième dispositif générateur d'excursion est réalisé sous la forme d'un mécanisme d'entraînement à cames, notamment sous la forme d'un mécanisme d'entraînement à cames cylindriques comprenant une portion de trajectoire disposée sur une surface d'enveloppe qui dévie l'au moins un élément d'excursion supplémentaire, le contre-oscillateur étant dévié par l'au moins un deuxième élément d'excursion le long de la portion de trajectoire.

14. Machine-outil portative selon la revendication 13, **caractérisée en ce que** le mécanisme d'entraînement à cames est réalisé sous la forme d'un mécanisme d'entraînement à cames frontales ou d'un mécanisme d'entraînement à ergot, lequel possède un profil plat, un élément presseur agissant sur le contre-oscillateur de telle sorte que le contre-oscillateur peut être poussé contre le profil plat et peut être dévié en suivant le profil plat.

15. Machine-outil portative selon au moins l'une des revendications 8 à 11, **caractérisée en ce que** le deuxième dispositif générateur d'excursion est réalisé sous la forme d'un mécanisme d'entraînement à tige-poussoir, le contre-oscillateur étant en liaison fonctionnelle avec l'arbre intermédiaire par le biais d'une tige-poussoir.

16. Machine-outil portative selon l'une des revendications précédentes, **caractérisée en ce que** le déroulement d'un mouvement de l'au moins un élément d'excursion supplémentaire présente un tracé dans le temps différent d'une forme sinusoïdale.

17. Machine-outil portative selon l'une des revendications précédentes, **caractérisée en ce qu'**une déviation du premier élément d'excursion présente une première fréquence et **en ce qu'**une déviation du deuxième élément d'excursion de l'au moins un deuxième dispositif générateur d'excursion supplémentaire présente une deuxième fréquence F2, notamment différente de la première fréquence F1, la deuxième fréquence étant notamment égale à environ la moitié de la première fréquence.

18. Machine-outil portative selon l'une des revendications précédentes, **caractérisée en ce qu'**entre le premier dispositif générateur d'excursion et l'au moins un deuxième dispositif générateur d'excursion supplémentaire se trouve un dispositif support (8) en position fixe par rapport à un carter de machine de la machine-outil portative, servant à supporter en rotation l'arbre intermédiaire dans le carter de machine.
